# EUROPÄISCHE PATENTSCHRIFT

(11) **EP 2 346 362 B1**
(45) Veröffentlichungstag und Bekanntmachung des Hinweises auf die Patenterteilung: **23.11.2016**
(21) Anmeldenummer: 09783300.8
(22) Anmeldetag: 22.09.2009
(51) Int. Cl.: A24B 3/00, A24B 3/18

(54) **MODULARE TABAKVORBEREITUNG MIT EXTRUSION**
MODULAR TOBACCO PREPARATION INCLUDING EXTRUSION
PRÉPARATION MODULAIRE DE TABAC AVEC EXTRUSION

(30) Priorität: 17.10.2008 DE 102008052209
(43) Veröffentlichungstag der Anmeldung: 27.07.2011
(62) Teilanmeldung aus: 14150347.4
(73) Patentinhaber: British American Tobacco (Germany) GmbH, 20354 Hamburg (DE)
(72) Erfinder: FRANKE, Dietmar, 95445 Bayreuth (DE); SCHMEKEL, Gerald, 25337 Kölln-Reisiek (DE)
(74) Vertreter: Schwabe - Sandmair - Marx
(86) Internationale Anmeldenummer: PCT/EP2009/062287
(87) Internationale Veröffentlichungsnummer: WO 2010/043477

(56) Entgegenhaltungen:
- EP-A1- 1 847 186
- WO-A1-2006/061117
- US-A- 3 968 804
- US-A- 4 702 264
- US-A- 4 821 749
- US-A- 4 880 018
- US-A1- 2005 178 398
- US-A1- 2007 026 095

## Beschreibung

Die Erfindung betrifft das Gebiet der Tabakvorbereitung im Rahmen der Herstellung von Rauchartikeln, insbesondere Zigaretten. Speziell betrifft die Erfindung eine modulare Tabakvorbereitung zur Verarbeitung von Rohtabak, um rauchfähigen Schnitttabak bzw. Zigaretten herzustellen.

Bei der herkömmlichen Tabakverarbeitung werden die meisten Prozessschritte, wie das Konditionieren, Sossieren, Schneiden, Trocknen und Expandieren in separaten Standardapparaten wie Trommeln, Dämpftunneln, Luftstromtrocknern, Bandtrocknern usw. ausgeführt. All diesen Apparaten wird der Tabak als Schüttgut zugeführt. Während der Prozesse wird der Tabak im Allgemeinen keiner besonderen Kompression unterzogen; eine Ausnahme bildet hier lediglich das Tabakschneiden. Der Tabak wird also weitgehend mit seiner natürlichen Füllfähigkeit verarbeitet, und daraus ergeben sich großvolumige Apparate zur Verarbeitung, die in entsprechenden Gebäuden aufgestellt sein müssen.

Aus der DE 10 2004 043 833 ist es bekannt, Aufbereitungseinrichtungen übereinander anzuordnen ("vertikale Tabakvorbereitung"), um den Platzbedarf zu reduzieren. Natürlich müssen hierzu entsprechend hohe Gebäude bereitgestellt werden. Weiterhin ist es gängige Praxis, Pufferboxen zur Entkopplung von Prozessen zu verwenden, was wiederum den Platzbedarf insgesamt erhöht.

Ein typisches Beispiel einer spezialisierten Standardtabakvorbereitung gemäß dem Stand der Technik ist der Figur 5 zu entnehmen. Die verschiedenen Tabake haben einzelne Verarbeitungslinien, und jedes Kästchen in Figur 5 stellt einen Prozessschritt mit dazugehörigem Apparat dar. Die unterschiedlichen Apparate sind mit Förderelementen wie Rinnen oder Bändern verbunden. Ein Prozessschritt kann oftmals durch unterschiedliche Apparate abgebildet werden, d.h. der Arbeitsschritt Trocknung kann beispielsweise in einem Trommeltrockner oder Luftstromtrockner ausgeführt werden. Die teilweise beobachtete und durch Evolution entstandene Vielseitigkeit von Tabakvorbereitungen steht grundsätzlich dem Anliegen einer Standardisierung entgegen.

In der Regel sind Tabakvorbereitungsanlagen bei einer Konsolidierung von Werkstrukturen schwierig zu verlagern, da oftmals maßgeschneiderte Lösungen nicht ohne weiteres auf andere Standorte übertragen werden können.

Aus der DE 10 2004 059 388 B4 ist ein Verfahren zur Herstellung von zerkleinertem Tabakmaterial bekannt, wobei hier aufgezeigt wird, wie aus Tabakrippenmaterial mit Hilfe eines Schneckenextruders ein zerkleinertes, faseriges Material hergestellt wird, das unmittelbar in Rauchprodukten verwendet werden kann.

Weiterhin ist in der DE 10 2005 006117.6 ein Verfahren offenbart, das erlaubt, Mischungen aus Tabakrippenmaterialien unter Zusatz von beispielsweise Tabakstäuben zur Herstellung von geschmacklich aufgewerteten faserförmigen Materialien, vergleichbar Schnitttabak und geeignet zur direkten Herstellung von Rauchprodukten, zu extrudieren.

Die WO 2006/061117 A1 offenbart ein Verfahren zur Herstellung von zerkleinertem Tabakmaterial, bei dem ein Tabak-Ausgangsmaterial erwärmt und unter Druck gesetzt wird und das erwärmte und unter Druck gesetzte Material unter Entspannung durch eine Scherspalt geführt und zerfasert wird.

Es ist die Aufgabe der vorliegenden Erfindung, die Tabakvorbereitung zu optimieren. Insbesondere soll Tabakvorbereitung insgesamt kompakter werden und zwar bezüglich des Raumbedarfs und/oder des Zeitbedarfs. Unter anderem soll die Tabakvorbereitung als Verfahrensablauf aber auch als apparative Anordnung besser handhabbar werden.

Diese Aufgabe wird erfindungsgemäß durch ein Tabakvorbereitungsverfahren gemäß dem Anspruch 1 gelöst. Die Unteransprüche definieren bevorzugte Ausführungsformen der Erfindung.

Bei dem erfindungsgemäßen Tabakvorbereitungsverfahren wird ein Tabakmaterial durch mindestens einen Extrusionsprozess aufbereitet, welcher eine Verdichtung mit Druck und Temperaturerhöhung sowie eine mechanische Bearbeitung und schlagartige Entspannungstrocknung des Materials an einem Extruderauslass umfasst. Das Tabakmaterial, das hier als Eingangsmaterial dient, umfasst erfindungsgemäß ein Tabaklaminamaterial. Mit anderen Worten kann die vorliegende Erfindung ein Extrusionsverfahren benutzen, um damit im Wesentlichen den gesamten Tabakvorbereitungsablauf durchzuführen, der für ein Laminamaterial, also das hochwertigste Tabakmaterial, benötigt wird. Die Erfindung hat also erkannt, dass eine Extrusion nicht nur für die Aufbereitung von Tabak-Nebenprodukten, wie Staub, Winnowings, Cutter-Knockouts, Stem Fibres, Scraps, Short Stems, sondern auch als attraktive und kompakte Lösung für eine Lamina-Tabakvorbereitung geeignet ist, insbesondere für einen kompletten Ersatz einer herkömmlichen Tabakvorbereitung. Mit der vorliegenden Erfindung wird also die Erkenntnis umgesetzt, dass eine solche Extrusion gleichwertig zu einer klassischen Tabakvorbereitung in Linien anzusehen ist, wobei ein großer Vorteil darin besteht, dass Platz und Energie gespart werden und damit eine umweltfreundliche Betriebsweise mit erhöhter Prozessflexibilität bereitgestellt werden kann. Insbesondere kann die Erfindung eine integrierte Produktionsweise verwirklichen, ohne das Tabak-Nebenprodukte anfallen und mit garantiert hohen Materialausbeuten. Die praktizierte Linienspezialisierung (Virginia, Burley, Orient, Rippen) kann aber grundsätzlich beibehalten werden.

Was die Kompaktheit des erfindungsgemäßen Verfahrens und seiner apparativen Umsetzung betrifft, so ergibt sich diese speziell aus der Verarbeitung eines komprimierten Produkts im Extruder, weil dadurch mehr Produkt in geringerer Zeit und auf einem geringeren Stellraum verarbeitet werden kann. Als kennzeichnende Größe für die Auslegung von Produktionsstätten und Behandlungsapparaten sind die Schüttdichte der Tabakmischung sowie die jährliche Sollkapazität anzusehen. Die Durchsatzleistung und damit die jährliche Kapazität ist eine festgelegte Größe, wohingegen die Schüttdichte, die in der Regel im Bereich von ca. 200 kg/m³ liegt, erfindungsgemäß beeinflusst werden kann. Weil es der Erfindung gelingt, durch die Extrusionsverarbeitung die Tabakverarbeitungsprozesse in einer "verdichteten Tabakphase" (bei ca. 800 kg/m³) laufen zu lassen, wird das Bearbeitungsvolumen auf ein Viertel reduziert. Weil in einem Extruder auch weitere Prozessschritte am verdichteten Tabakvolumen quasi gleichzeitig verrichtet werden können (z.B. Konditionierung), entstehen auch zeitliche Vorteile.

Es kann also erfindungsgemäß das Tabaklaminamaterial oder ein Tabakmaterial, das ein solches Tabaklaminamaterial umfasst, kompakter und schneller verarbeitet werden, und die wirtschaftliche Bedeutung dieser erfindungsgemäßen Erkenntnis ist beträchtlich, da riesige Anlagen zum Konditionieren, Dreschen, Trocknen usw. überflüssig werden können.

Das Tabakmaterial, das dem erfindungsgemäßen Verfahren als Eingangsmaterial zugeführt wird, kann ein Tabaklaminamaterial und ein Tabakrippenmaterial umfassen, insbesondere ein Gemisch aus einem Tabaklaminamaterial und einem Tabakrippenmaterial, speziell im Wesentlichen auch ganze Tabakblätter. Hier zeigt sich einer der größten Vorteile der vorliegenden Erfindung, insbesondere bei der Gemischverarbeitung. Dem Verfahren kann nämlich entweder gereifter (curing) Rohtabak direkt nach der Ernte als Ganzblatt oder nach dem Dreschen in einer "Green Leaf Threshing Plant" (GLT), getrennt als Lamina (Strips) und Rippe zugeführt werden. Orienttabake finden grundsätzlich den Weg als Ganzblatt in die Tabakindustrie. Die Vorteile der möglichen Zuführung von Mischungen aus Lamina (Tabakblatt) und Rippen liegen klar auf der Hand und betreffen die Zusammenführung von separaten Prozessschritten. Wenn Ganzblatt verwendet wird, ergibt sich ein hohes Einsparungspotential, weil sich das Dreschen, also das Trennen von Rippe und Blatt, praktisch erübrigt.

Das erfindungsgemäße Verfahren umfasst mehrere Extrusionsprozesse, von denen mindestens einer als Eingangsmaterial bzw. aufzubereitendes Material ein Tabaklaminamaterial verwendet, wobei die durch die jeweiligen Extrusionsprozesse erzeugten Extrusionsprodukte zusammen bzw. im Gemisch ein Tabakvorbereitungsprodukt bilden. Der Vorteil einer solchen Anordnung liegt darin, dass die verschiedenen Tabakmaterialien auch in üblicher Weise unterschiedlich aufbereitet werden können.

Einer der Extrusionsprozesse kann Tabakrippenmaterial aufbereiten, während mehrere Extrusionsprozesse des Tabakvorbereitungsverfahrens als Eingangsmaterial bzw. aufzubereitendes Material ein Tabaklaminamaterial verwenden können, insbesondere zwei oder drei Prozesse, wobei:
- bei zwei Prozessen insbesondere Burley-Tabaklaminamaterial einerseits und ein Gemisch von Virginia- und Orient-Tabaklaminamaterial andererseits getrennt aufbereitet werden, und
- bei drei Prozessen insbesondere Burley-Tabaklaminamaterial, Virginia-Tabaklaminamaterial und Orient-Tabaklaminamaterial getrennt aufbereitet werden.

Die aufgezeigten Extrusionsprozesse finden parallel zueinander statt (zeitlich und räumlich), und es besteht die Möglichkeit, dass ein, zwei, drei- oder mehr Extrusionsprozesse für Tabaklaminamaterial mit einem Extrusionsprozess für Tabakrippenmaterial gekoppelt werden, wobei das Tabakvorbereitungsprodukt sich aus den Produkten dieser Extrusionsprozesse ergibt.

Ein offenbartes Tabakvorbereitungsaggregat weist mindestens die folgenden Komponenten auf: einen Dosierförderer und einen Extruder, der eine Verdichtung eines Tabakmaterials mit Druck- und Temperaturerhöhung sowie eine mechanische Bearbeitung und schlagartige Entspannungstrocknung des Materials am Extruderauslass vornimmt. Die Komponenten sind insgesamt als modular abgrenzbare Einheit zur Verarbeitung eines Tabakmaterials ausgebildet, welches ein Tabaklaminamaterial umfasst. Mit anderen Worten stellt das Tabakvorbereitungsaggregat einerseits in seiner kleinstnotwendigen Form, andererseits aber auch mit optionalen Zusatzkomponenten ein Modul, also eine separate, in sich geschlossene Einheit dar, welche einen flexiblen Einsatz und eine flexible Handhabung, auch räumliche Versetzung gestattet. Durch diese modulare Ausgestaltung entstehen kompakte und überall einsetzbare, insbesondere auch verschiffbare Tabakvorbereitungsaggregate.

In einer erweiterten Ausführungsform, aber noch immer in Modul-Zusammenstellung (in zusammengehörigen einzelnen Einheiten, die immer in gleicher oder ähnlicher Weise kombiniert werden können und so eine räumliche Einheit bilden) umfasst das Tabakvorbereitungsaggregat noch mindestens eine der folgenden Komponenten:
- einen dem Dosierförderer vorgeschalteten Tabakmaterialspeicher (1); und
- eine dem Extruder nachgeschaltete Kühlvorrichtung (4) für das extrudierte Tabakvorbereitungsprodukt.

Natürlich kann das Tabakvorbereitungsaggregat so ausgestaltet sein, dass es zur Durchführung eines Tabakvorbereitungsverfahrens geeignet ist, wie es oben in verschiedenen Ausführungsformen beschrieben worden ist. Insbesondere werden dazu die entsprechenden Aggregatsteile bzw. Vorrichtungsteile bereitgestellt, die zum Ausführen der Verfahrensschritte notwendig sind.

Im gleichen Sinne ist eine Anordnung von mehreren Tabakvorbereitungsaggregaten zur Durchführung eines der Verfahren geeignet auszugestalten, wie sie oben im Hinblick "auf mehrere Extrusionsprozesse" erläutert wurden. Dabei ist es möglich, für jeden Extrusionsprozess ein Aggregat vorzusehen und die Tabakvorbereitungsprodukte der Aggregate zur Weiterverarbeitung im Rauchartikelherstellungsprozess zu sammeln, insbesondere auf einem Förderer zu sammeln (Bandförderer, Rinnenförderer etc.).

Für jedes Aggregat kann ein Tabakmaterialspeicher mit jeweils einem anderen Eingangsmaterial oder einer anderen Eingangsmaterialkombination vorgesehen sein, wobei das Eingangsmaterial oder die Eingangsmaterialkombination insbesondere eines oder eine Kombination der folgenden Materialien umfasst:
- Burley-Tabaklaminamaterial;
- Virginia-Tabaklaminamaterial;
- Orient-Tabaklaminamaterial;
- Tabakrippenmaterial.

Das genannte Aggregat oder die Aggregate einer Aggregatsanordnung sind gemäß vorteilhaften Ausführungsformen durch mindestens eines der folgenden Merkmale gekennzeichnet:
- mindestens einer der Tabakmaterialspeicher ist ein Silo, speziell ein hochgestellter Silo, aus dem das Tabakmaterial nach unten durch Schwerkrafteinwirkung abgegeben wird;
- der Dosierförderer ist ein Schneckenförderer;
- der Extruder ist ein Schneckenextruder mit verstellbarem Scherspaltauslass;
- die Kühlvorrichtung ist ein Förderbandkühler;
- das Tabakvorbereitungsprodukt wird durch ein Förderband vom jeweiligen Aggregat abtransportiert, und gegebenenfalls werden die Produkte mehrerer Aggregate auf einem Förderband gesammelt.

Ferner ist eine Rauchartikel- bzw. Zigarettenherstellungsvorrichtung mit einem Aggregat oder einer Aggregatsanordnung offenbart, wie sie oben in verschiedenen Ausführungsformen beschrieben worden sind. Das Aggregat oder die Aggregatsanordnung ist dabei als Tabakvorbereitungsmodul (Primary-Modul) einem Zigarettenmaker (Secondary-Einheit oder Zigarettenherstellungsmaschine) vorgeschaltet, insbesondere unmittelbar an einer Schnittstelle vorgesetzt. Hier wird die universelle und optimale Einsetzbarkeit bzw. Handhabbarkeit der modularen Tabakvorbereitung mit all ihren Vorteilen ersichtlich. Die modulare Tabakvorbereitung kann wegen ihres geringen Platzbedarfs und ihres hohen Durchsatzes und insbesondere auch wegen der breiten Einstellungsmöglichkeiten was die Qualität und Quantität des Endproduktes betrifft (Konditionierung im Extruder) überallhin verschifft und anstelle der bisher notwendigen großflächigen Tabakvorbereitungsanlagen eingesetzt werden. Insbesondere kann sie z.B. schon in Tabak-Herstellungsländer verschifft werden, wo man - aus den oben angegebenen Gründen - auch noch die Drescheinrichtung einsparen kann, so dass erheblich schneller, günstiger und platzsparender produziert werden kann.

In ihrer Grundkonzeption und in ihren verschiedenen Ausführungsformen setzt die Tabakvorbereitung also die folgenden Merkmale um:
Prozessschritte herkömmlicher Tabakvorbereitungen werden kombiniert oder ganz eliminiert, und zusätzlich wird durch eine "verdichtete Arbeitsweise" umschlossenes Gebäudevolumen (Gebäudefläche) eingespart. Das Feuchteprofil kann beim Durchlauf zwischen Anlieferungsfeuchte und Verarbeitungsfeuchte auf maximal 25% einmalig variiert werden, was natürlich den Energieverbrauch und den Anfall von Brüden und Abgasen beträchtlich reduziert. Darüber hinaus entfallen bestehende Einschränkungen bezüglich der Wahl der Ausgangsmaterialien; es kann sogar Ganzblatt verwendet werden. Prozessschritte, die eingespart bzw. ersetzt werden können, sind im Wesentlichen mindestens einige der folgenden:
   - Entrippungsprozess in der "Green Leaf Threshing Plant", weil eine Ganzblattverarbeitung grundsätzlich möglich ist;
   - typische Konditionier- und Schneiderlinien;
   - Burley-Prozess-Toasten (Doppeltrocknung);
   - Tabaktrocknung durch Kontakt an warmen (heißen) Oberflächen in Trommeln bzw. durch Konvektion in Luftstromtrocknern, Wirbelschichttrocknern oder durch kapazitive Trocknung in Schneckenförderelementen wie Extrudern; und
   - Apparate zur Flavourisierung.

Die Infrastruktur der Zigarettenfabrik wird im Wesentlichen kapazitätsmäßig von Anlagen entlastet, die der Emissionsgesetzgebung unterliegen, wie z.B. Entstaubungsanlagen, Brüdenaufbereitungsanlagen und Abwasseraufbereitungsanlagen.

Die Erfindung wird im Weiteren mit Bezug auf die beiliegenden Figuren näher erläutert. Sie kann die hierin beschriebenen Merkmale einzeln sowie in jedweder Kombination umfassen und als Verfahren den entsprechenden zuordnungsfähigen Merkmalen verstanden werden. In den beiliegenden Zeichnungen zeigen:
- Figur 1: eine schematische Darstellung eines Extrusions-Tabakvorbereitungsmoduls;
- Figur 2: Varianten einer Aggregatsanordnung in Tabellenform;
- Figur 3: mehrere Tabakvorbereitungsaggregate für unterschiedliche Tabakmaterialien, zusammengeschaltet zu einem Produktionsmodul;
- Figur 4: die Zusammenschaltung eines Tabakvorbereitungsmoduls mit einem Zigarettenmaker, zu einer Zigarettenherstellungsanlage bzw. Zigarettenfabrik in schematischer Darstellung; und
- Figur 5: die herkömmliche Tabakvorbereitung für verschiedene Tabakmaterialien als Ablaufdiagramm, auf das einleitend bei der Erörterung des Stand des Technik Bezug genommen wurde.

Bei der Ausführungsform, die in der Figur 1 dargestellt worden ist, weist eine Bearbeitungseinheit, d.h. ein Extrusionsmodul die folgenden Komponenten auf: einem Mischsilo 1, in dem Tabakmaterial als Batch zusammengestellt und dabei ein Rezept formuliert wird; eine Dosierschnecke 2, die eine Volumendosierung bzw. Massendosierung vornimmt und das Tabakmaterial aus dem Silo 1 abtransportiert; einen Extruder 3, zu dem das dosierte Tabakmaterial geliefert wird und in dem die folgenden Schritte ausgeführt werden:
- Konditionierung mit Wasser/Dampf ggfs. zusätzlich Casing;
- Verdichtung, Mischen, Erhitzen, Verweilen, Geschmacksbildung, Aromatisierung;
- Formgebung von in der Länge geschnittenen Tabakfasern zu einem Tabakhaufwerk unter Entspannungstrocknung bei gleichzeitiger Wiederherstellung der natürlichen Füllfähigkeit durch Expansion auf Umgebungsdruck.

Schließlich weist das gesamte Modul noch die Kühleinheit 4 auf, die der Fixierung der Struktur und der Extraktion von anhaftendem Dampf dient. Was den Mischsilo 1 betrifft, so kann das Beschicken dieses Silos mit ganzen Packstücken entweder mit Hilfe eines Slicers oder eines Brechers vor Eintritt in das Mischbehältnis durchgeführt werden. Ferner kann das so vorgebrochene Schüttgut dann mit einem Silo-Mischwerk homogenisiert und weiter verarbeitet werden.

Zu dem Extruder ist anzumerken, dass er eine beheizbare Druckkammer aufweisen kann, die einen Tabakmaterial-Einlass auf der Niederdruckseite und einen Tabakmaterial-Auslass auf der Druckseite sowie eine Förderrichtung (Stopfschnecke zum Fördern des Tabakmaterials vom Einlass zum Auslass) aufweisen kann. Der Tabakmaterial-Auslass weist einen Strömungskanalquerschnitt (definiert durch Spalt+Profilierung) für den Durchgang des Tabakmaterials unter Entspannung auf, und der Strömungskanalquerschnitt hat vorzugsweise gegeneinander bewegbare Spaltwände, die Aufrauhungen oder Profilierungen aufweisen können. Die Spaltwände können ferner voneinander weg und aufeinander zu bewegbar, zum geschlossenen Zustand des Spalts hin vorgespannt und im festen oder fest einstellbaren Abstand gegeneinander beweglich sein (0,01 mm bis 2mm). Die Aufrauungen können Rillen oder Kreuzprofilierungen sein, und der Spalt kann einen Ringspalt, Zylinderspalt oder ein Kegelspalt sein, dessen Spaltwände insbesondere gegeneinander kontinuierlich oder intermittierend hin- und herbewegbar sind. Die Extruderschnecke kann zum Bereich des Auslasses hin das Kammervolumen mindernde Maßnahmen aufweisen, insbesondere degressive Schneckensteigungen oder progressive Extruderwellen, und es besteht die Möglichkeit in der Druckkammer mechanische Vorzerkleinerungsmittel bzw. Vorzerfaserungsmittel anzuordnen. An der Druckkammer können Einlässe für Konditionierungs- oder Casingmittel bzw. Dampf vorhanden sein.

Die beiliegende Figur 2 zeigt Varianten in Tabellenform zusammen mit der Anzahl der notwendigen Extruder (Extruderzellen bzw. Extrudermodule). Wenn Ganzblatt ohne Tabakspezialisierung verwendet wird, ist minimal nur ein Extruder notwendig. Dann wird, wie in Figur 1 gezeigt, das Mischungsrezept in einem Silo des Extrusionsmoduls realisiert, und es wird beispielsweise nicht nach Virginia, Burley, Orient und Rippen prozesstechnisch unterschieden. Im Falle der Verwendung von Ganzblatt entspricht der Anteil des Gerüstbildners Cellulose dem natürlichen Gehalt im Blatt und wird deshalb als besonders vorteilhaft bezüglich der Produkteigenschaften eingeschätzt.

Es sind Ausführungsformen beansprucht, bei denen eine getrennte Extruder-Behandlung unterschiedlicher Tabakmaterialien bzw. Lamina-Sorten stattfindet, und in der zweiten Zeile zeigt die Figur 1 eine Variante, in der gedroschener Tabak verwendet also Rippe und Lamina getrennt behandelt werden. Hierzu sind minimal zwei Extruder notwendig, und es können unterschiedliche Schnittbreiten für Rippe und Lamina eingestellt bzw. unterschiedliche Casingvariationen gewählt werden.

Wenn gemäß der dritten und vierten Variante in Figur 2 die klassische Spezialisierung der Linien beibehalten werden soll, werden drei bis vier Extrusionsmodule benötigt, nämlich für Burley, Virginia, Orient und Rippe. Der Vorteil dieser Verfahrensweise ist, dass eine Spezialisierung durch unterschiedliche Prozessparameter und Casing-Applikationen sowie andere Parameter vorgesehen werden kann (Burley-Extruder-Toasting, etc.) Wenn Rippe und Burley getrennt aufbereitet werden, Virginia und Orient aber zusammen, sind minimal drei Extruder notwendig, wenn Rippe, Burley, Virginia und Orient getrennt aufbereitet werden, braucht man mindestens vier Extruder und die Erfindung wird zu einer Abbildung einer Standardtabak-Aufbereitung, jedoch mit Extrudermodulen und der zugehörigen Platzersparnis und allen anderen Vorteilen, die schon beschrieben wurden.

Es sind natürlich Kombinationen möglich, wie beispielsweise die getrennte Verarbeitung nach Rippe und Blatt, wobei Burley, Virginia und Orient gemeinsam in einem Extrusionsmodul prozessiert werden.

Eine der vorgenannten Versionen ist in der Figur 3 dargestellt, wobei ein Rippenbearbeitungsmodul 10, ein Virginia/Burley-Bearbeitungsmodul 20 und ein Orient-Modul 30 jeweils eine Extrusions-Tabakvorbereitung durchführen und das extrudierte Produkt dann jeweils über die Förderer 15, 25 und 35 zu einem gemeinsamen Förderer 50 liefern, der dann die Schnittstelle zur weiteren Zigarettenherstellung bzw. zum Zigarettenmaker bildet.

Die Figur 4 zeigt im Ganzen eine Zigarettenherstellungsvorrichtung bzw. eine "kleine Zigarettenfabrik" mit einem Extrusionsmodul 40 (Silo 1, Dosierschnecke 2, Extruder 3, Förderer 55, Trockner 4), welches unmittelbar einem Zigarettenmaker 60 vorgeschaltet ist. Dabei gehört das Tabakvorbereitungsmodul 40 also zu einer (oder einer kleinen Gruppe von) Zigarettenmaschine(n) in quasi einer 1:1-Beziehung. Mit der Einführung einer solchen Konzeption bzw. der modularen Tabakvorbereitung wird es möglich, unabhängige Fabrikationsmodule für Tabakvorbereitung und Zigarettenherstellung zu schaffen, und eine zukünftige Fabrik könnte aus ganzzahligen Vielfachen solcher Minifabriken bestehen, wie sie in der Figur 4 dargestellt sind. Mit diesem Konzept wird eine weitgehende Flexibilisierung der Zigarettenherstellung bzw. der Rauchartikelherstellung erreicht.

Eine Leistungsanpassung hinsichtlich des Tabak-Durchsatzes an den Zigarettenmaschinenbedarf (Maker-Bedarf) kann entweder mit dem Dosierförderer des Extruders selbst (kleiner Stellbereich durch Drehzahlvariationen) oder mit der Anzahl der Extruder pro Silo (großer Stellbereich durch Vervielfachung der Grundeinheit) durchgeführt werden. Auch die Aromatisierung kann hiermit einbezogen werden, beispielsweise als bewährte Online-Aromatisierung während der Zigarettenherstellung. Sie kann aber auch vorab in einer Flavourtrommel zusammen mit einem Mischen des Materials geführt werden, bevor es an den Tabaksilo weitergegeben wird.

Eine Extrusionszelle, die in den Figuren 3 und 4 beispielsweise mit 20, 30 bzw. 40 aufgezeigt wurde, kann einen Stellplatz von 15 x 15m bei einer Leistungsfähigkeit von bis zu 1000kg/h benötigen. Zusammenfassend ist festzustellen, dass eine Ressourcen schonende Tabakaufbereitung bereitgestellt und (Energie, Brüdenanfall etc.), und zwar ohne Vorbehandlung des Tabakmaterials mit einer nahezu 100%-igen Rohstoffausbeute in einem kompakten Extrusionsmodul.

Bei einem Verfahrensbeispiel für die Tabakaufbereitung werden verschiedene Virginia-Grades in Form von Strips bereitgestellt und in einem Silo 1 mit schneidenden Mischorganen für faserförmige Pflanzenmaterialien ohne Feuchtung entsprechend eines Rezeptes gemischt. Die Batchgröße wird dabei auf 4000 kg festgelegt. Während des Mischens wird zusätzlich eine Zerkleinerung des bruchempfindlichen Blattmaterials bewusst in Kauf genommen. Der dabei entstehende Staub dient zur Stabilisierung des Prozessablaufes. Es kann durchaus vorteilhaft sein, noch Tabakstaub oder andere Tabakkleinmaterialien aus weiteren Quellen zum Rezeptbestandteil zu machen.

Das so vorbereitete Batch wird mit Hilfe einer Dosierschnecke 2 dem Extruder 3 zugeführt und dort wie bereits beschrieben, zu einem faserförmigen Tabakprodukt ausgeformt.

Die Ausbeute beträgt dabei nahezu 100%. Durch die schlagartige Expansion entstehen ansprechende Füllfähigkeiten von z.B. 5,1 ml/g und das Produkt ist visuell vom klassischen Produkt nicht unterscheidbar. Der Staub bzw. andere Tabakkleinteile werden während des Verdichtungs- und Extrusionsprozesses an das entstehende faserige Tabakmaterial gebunden, was zu der hohen Materialausbeute führt. Die gefertigten Zigaretten sind qualitativ hochwertig und liegen ohne weiteres im Bereich der Qualität der klassischen Tabakaufbereitung. Darüber hinaus sind sie visuell nicht von Zigaretten zu unterscheiden, bei denen eine klassische Tabakaufbereitung verwendet worden ist. Die Härte der Zigaretten wird bei der erfindungsgemäßen Tabakvorbereitung sogar verbessert, nämlich verringert.

Die vorliegende Erfindung ermöglicht also die Erzeugung eines einwandfreien Rauchproduktes mit allen genannten Vorteilen hinsichtlich der Handhabbarkeit der Tabakvorbereitung, ihrer Produktivität, sowie der Ersparnis an Stellplatz, Energie- und Anlagenaufwand.

## Patentansprüche

1. Tabakvorbereitungsverfahren bei dem ein Tabakmaterial durch mindestens einen Extrusionsprozess aufbereitet wird, welcher eine Verdichtung mit Druck- und Temperaturerhöhung sowie eine mechanische Bearbeitung und schlagartige Entspannungstrocknung des Materials an einem Extruderauslass umfasst, wobei das Tabakmaterial ein Tabaklaminamaterial umfasst, **dadurch gekennzeichnet, dass** das Tabakvorbereitungsverfahren mehrere Extrusionsprozesse für verschiedene Tabakmaterialien umfasst, von denen mindestens einer als Eingangsmaterial bzw. aufzubereitendes Material ein Tabaklaminamaterial verwendet, wobei die durch die jeweiligen Extrusionsprozesse erzeugten Extrusionsprodukte zusammen bzw. im Gemisch ein Tabakvorbereitungsprodukt bilden, wobei die Extrusionsprozesse parallel stattfinden.

2. Tabakvorbereitungsverfahren nach Anspruch 1, bei dem das Tabakmaterial ein Tabaklaminamaterial und ein Tabakrippenmaterial umfasst, insbesondere ein Gemisch aus einem Tabaklaminamaterial und einem Tabakrippenmaterial umfasst, speziell im Wesentlichen ganze Tabakblätter umfasst.

3. Tabakvorbereitungsverfahren nach Anspruch 1, bei dem einer der Extrusionsprozesse ein Tabakrippenmaterial aufbereitet.

4. Tabakvorbereitungsverfahren nach Anspruch 1, bei dem mehrere seiner Extrusionsprozesse als Eingangsmaterial bzw. aufzubereitendes Material ein Tabaklaminamaterial verwenden, insbesondere zwei oder drei Prozesse, wobei:
- bei zwei Prozessen insbesondere Burley-Tabaklaminamaterial einerseits und ein Gemisch von Virginia- und Orient-Tabaklaminamaterial andererseits getrennt aufbereitet werden, und
- bei drei Prozessen insbesondere Burley-Tabaklaminamaterial, Virginia-Tabaklaminamaterial und Orient-Tabaklaminamaterial getrennt aufbereitet werden.

5. Tabakvorbereitungsverfahren nach einem der Ansprüche 1 bis 4, bei dem ein, zwei, drei oder mehr Extrusionsprozesse für Tabaklaminamaterial mit einem Extrusionsprozess für Tabakrippenmaterial gekoppelt werden und das Tabakvorbereitungsprodukt sich aus den Produkten dieser Extrusionsprozesse ergibt.

## Claims

1. Tobacco preparation method in which a tobacco material is treated by at least one extrusion process, which process comprises compacting with an increase in pressure and temperature and also mechanical processing and abrupt flash drying of the material at an extruder outlet, wherein the tobacco material comprises a tobacco lamina material, **characterised in that** the tobacco preparation method comprises a plurality of extrusion processes for different tobacco materials, at least one of which uses a tobacco lamina material as the starting material or material to be treated, wherein the extrusion products produced by the respective extrusion processes form, together or in mixture, a tobacco preparation product, wherein the extrusion processes take place in parallel.

2. Tobacco preparation method according to claim 1, in which the tobacco material comprises a tobacco lamina material and a tobacco stem material, in particular comprises a mixture of a tobacco lamina material and tobacco stem material, especially substantially whole tobacco leaves.

3. Tobacco preparation method according to claim 1, in which one of the extrusion processes treats a tobacco stem material.

4. Tobacco preparation method according to claim 1, in which a plurality of its extrusion processes use a tobacco lamina material as the starting material or material to be treated, in particular two or three processes, wherein:
- in two processes, in particular Burley tobacco lamina material on the one hand and a mixture of Virginia and Oriental tobacco lamina material on the other are treated separately, and
- in three processes, in particular Burley tobacco lamina material, Virginia tobacco lamina material and Oriental tobacco lamina material are treated separately.

5. Tobacco preparation method according to one of claims 1 to 4, in which one, two, three or more extrusion processes for tobacco lamina material are coupled with an extrusion process for tobacco stem material and the tobacco preparation product is produced from the products of these extrusion processes.

## Revendications

1. Procédé de préparation de tabac dans lequel un matériau à base de tabac est préparé à l'aide d'au moins un processus d'extrusion, qui comprend une compression avec une augmentation de la pression et de la température ainsi qu'un traitement mécanique et un séchage de détente brusque du matériau au niveau d'une sortie de l'extrudeuse, le matériau à base de tabac comprenant un matériau à base de tabac laminé, **caractérisé en ce que** le procédé de préparation de tabac comprend plusieurs processus d'extrusion pour différents matériaux à base de tabac, dont au moins un matériau de départ ou un matériau à traiter utilise un matériau à base de tabac laminé, les produits d'extrusion générés par les différents processus d'extrusion constituant ensemble ou en mélange un produit de préparation de tabac, les processus d'extrusion ayant lieu en parallèle.

2. Procédé de préparation de tabac selon la revendication 1, dans lequel le matériau à base de tabac comprend un matériau à base de tabac laminé et un matériau à base de côtes de tabac, plus particulièrement un mélange constitué d'un matériau à base de tabac laminé et d'un matériau à base de côtes de tabac, plus spécifiquement il comprend des feuilles de tabac essentiellement entières.

3. Procédé de préparation de tabac selon la revendication 1, dans lequel un des processus d'extrusion prépare un matériau à base de côtes de tabac.

4. Procédé de préparation de tabac selon la revendication 1, dans lequel plusieurs de ses processus d'extrusion utilisent, en tant que matériau de départ ou que matériau à traiter, un matériau à base de tabac laminé, plus particulièrement deux ou trois processus :
- pour deux processus, plus particulièrement un matériau à base de tabac laminé Burley d'une part et un mélange de matériau à base de tabac laminé Virginia et Orient d'autre part, étant préparés séparément et
- pour trois processus, plus particulièrement un matériau à base de tabac laminé Burley, un matériau à base de tabac laminé Virginia et un matériau à base de tabac laminé Orient sont préparés séparemment.

5. Procédé de préparation de tabac selon l'une des revendications 1 à 4, dans lequel un, deux, trois processus d'extrusion ou plus pour le matériau à base de tabac laminé sont couplés avec un processus d'extrusion pour un matériau à base de côtes de tabac et le produit de préparation de tabac est constitué des produits de ces processus d'extrusion.
